# DEMANDE DE BREVET EUROPEEN

(11) **EP 0 533 558 A1**
(43) Date de publication de la demande: **24.03.1993**
(21) Numéro de dépôt: 92402530.7
(22) Date de dépôt: 16.09.1992
(51) Int. Cl.: E02F 9/20, E02F 3/18

(54) **Appareil d'excavation à benne preneuse**

(30) Priorité: 16.09.1991 FR 9111373
(71) Demandeur: COMPAGNIE DU SOL, F-92000 Nanterre (FR)
(72) Inventeur: Raymond, Thierry, F-77130 Montereau (FR); Cano, Joel, F-33830 Belin (FR)
(74) Mandataire: Nony, Michel

(57) **Abrégé**

Appareil d'excavation dont la benne preneuse est suspendue à une tige carrée qui s'engage dans une pièce de guidage de forme correspondante supportée par un engin de levage par l'intermédiaire d'une articulation à axe vertical, un dispositif moteur permettant de faire pivoter la pièce de guidage autour dudit axe vertical, la rotation de la pièce de guidage de la benne autour de son axe vertical s'effectuant en synchronisme avec la rotation du mât de l'engin de levage autour de son axe vertical de manière à maintenir la benne dans une direction constante.

Un ordinateur ou un automate gère la synchronisation entre la rotation du mât (4) de l'engin de levage (1) et la rotation de la pièce de guidage (8), ainsi que les mouvements d'élévation ou d'abaissement du mât (4) de l'engin de levage (1), des moyens permettant à l'ordinateur de mettre en mémoire des informations concernant la position de la benne (9) afin de permettre à l'ordinateur ou à l'automate de reproduire les mouvements de la benne (9) à l'intérieur d'une zone dite de sécurité dans laquelle les mouvements de la benne (9) sont pilotés par l'ordinateur ou l'automate, alors qu'en dehors de la zone de sécurité l'opérateur est libre de déterminer les mouvements du mât (4) de l'engin de levage (1) et de la benne (9).

## Description

La présente invention est relative à un appareil d'excavation à benne preneuse permettant d'exécuter dans de bonnes conditions des tranchées de profondeurs relativement importantes au voisinage immédiat d'obstacles fixes préexistants.

Il existe déjà des appareils d'excavation connus sous le nom de Kelly comportant une benne suspendue à une tige carrée qui s'engage dans une pièce de guidage de forme correspondante disposée par exemple à la partie haute du mât d'une grue.

Il est entendu que dans la présente description on désigne sous le nom de "tige carrée", selon la terminologie habituelle dans cette technique, une tige qui peut coulisser longitudinalement dans la pièce de guidage, les sections de la tige et de la pièce de guidage étant telles que la tige et la pièce de guidage sont solidarisées en rotation autour de leur axe longitudinal.

Dans une variante connue, les bennes de ces appareils de type Kelly peuvent travailler à des profondeurs importantes, du fait que leur tige carrée est suspendue à un câble et peut ainsi se dégager de la pièce de guidage vers le bas.

La conduite de ces appareils d'excavation nécessite des soins particulièrememt attentifs lorsque l'on désire réaliser des excavations au voisinage immédiat d'obstacles préexistants.

C'est en particulier le cas lorsque l'on désire réaliser des parois moulées dans le sol qui ne sont situées qu'à une très faible distance des façades de bâtiments.

En effet, l'engin de levage qui supporte le Kelly doit exécuter un pivotement pour vider la benne dans le véhicule d'évacuation des déblais, et lors de ce pivotement, il est nécessaire que l'opérateur fasse pivoter l'engin de levage autour de son axe vertical et dans certains cas qu'il relève le mât de ce dernier pour éviter que lors de la rotation la benne vienne frapper la façade du bâtiment le long duquel on réalise l'excavation.

On connait du document FR-A-2 251 671 un dispositif permettant de maintenir la benne d'un engin de travaux publics parallèle à une première direction donnée lorsqu'elle se trouve dans une zone dite de chargement, et parallèle à une seconde direction donnée lorsqu'elle se trouve dans une zone dite de déchargement.

Mais un tel dispositif ne permet pas de réaliser dans des conditions de sécurité satisfaisantes une tranchée à proximité d'une façade de bâtiment.

La présente invention permet au contraire de creuser une tranchée au voisinage immédiat d'un obstacle préexistant, tel qu'une façade, dans des conditions sures et économiques.

La présente invention a pour objet un appareil d'excavation dont la benne preneuse est suspendue à une tige carrée qui s'engage dans une pièce de guidage de forme correspondante supportée par un engin de levage par l'intermédiaire d'une articulation à axe vertical, un dispositif moteur permettant de faire pivoter la pièce de guidage autour dudit axe vertical, la rotation de la pièce de guidage de la benne autour de son axe vertical s'effectuant en synchronisme avec la rotation du mât de l'engin de levage autour de son axe vertical de manière à maintenir la benne dans une direction constante, caractérisé par le fait qu'un ordinateur ou un automate gère la synchronisation entre la rotation du mât de l'engin de levage et la rotation de la pièce de guidage, ainsi que les mouvements d'élévation ou d'abaissement du mât de l'engin de levage, des moyens permettant à l'ordinateur de mettre en mémoire des informations comcernant la position de la benne afin de permettre à l'ordinateur ou à l'automate de reproduire les mouvements de la benne à l'intérieur d'une zone dite de sécurité dans laquelle les mouvements de la benne sont pilotés par l'ordinateur ou l'automate, alors qu'en dehors de la zone de sécurité l'opérateur est libre de déterminer les mouvements du mât de l'engin de levage et de la benne.

Dans un mode de réalisation particulier, l'ordinateur ou l'automate est relié à un moyen éléctronique qui compte des impulsions dont le nombre est proportionnel à la rotation du mât de l'engin de levage et provoque, par l'intermédiaire d'un moteur, par exemple hydraulique ou électrique, la rotation de la pièce de guidage dans le sens voulu d'un angle correspondant au nombre d'impulsions enregistré à la suite de la rotation du mât de l'engin de levage.

Selon un mode de réalisation préféré, la partie supérieure de la pièce de guidage est réunie à l'engin de levage par un joint tournant hydraulique à axe vertical qui asssure l'alimentation de la benne en fluide hydraulique tout en permettant à la benne d'effectuer un nombre quelconque de rotations dans un sens ou dans l'autre.

Dans un mode de réalisation plus perfectionné de l'invention, les mouvements de montée ou de descente de la benne sont également commandés par l'ordinateur ou l'automate.

Pour la mise en oeuvre de l'appareil selon l'invention, l'opérateur place tout d'abord la benne dans la position et dans l'orientation qu'elle doit avoir pour réaliser l'excavation, puis, l'ordinateur ou l'automate assurant le synchronisme entre la rotation de l'engin de levage et celle de la pièce de guidage, l'opérateur modifie la position du mât de l'engin de levage tandis que l'ordinateur ou l'automate prend en mémoire au moins certaines des positions qui ont été données au mât de l'engin de levage par l'opérateur.

A partir de ces informations mises en mémoire, l'ordinateur ou l'automate est alors capable de reproduire avec précision les mouvements du mât de l'engin de levage ainsi que la position de la benne autour de son axe vertical.

L'ordinateur ou l'automate peut également gérer les mouvements de l'engin de levage en fonction de la hauteur à laquelle se trouve la benne de manière à rendre impossible tout mouvement de rotation de l'engin de levage tant que la benne n'est pas sortie de l'excavation.

Selon l'invention, la cinématique des mouvements de la benne se trouve ainsi imposée à l'opérateur dans une zone dite "de sécurité" qui correspond à celle où des mouvements intempestifs de la benne pourraient heurter les obstacles voisins de l'excavation.

On réalise ainsi selon l'invention une zone dans laquelle la cinématique des mouvements de la benne est totalement contrôlée par l'ordinateur ou l'automate, l'opérateur ne pouvant dans cette zone que déterminer la dynamique, c'est-à-dire la vitesse avec laquelle les mouvements en question sont exécutés.

En dehors de cette zone de sécurité, se trouve une autre zone dite libre dans laquelle l'opérateur reprend toute sa liberté pour imposer à la benne les mouvements qu'il désire.

Cette zone libre est notamment utilisée pour vider la benne dans le véhicule de transport des déblais.

Conformément à l'invention, lorsque par pivotement de l'engin de levage l'opérateur entre dans la zone de sécurité, l'ordinateur ou l'automate place automatiquement la benne dans la position qu'elle doit avoir et qui correspond aux informations qu'il possède en mémoire.

Conformément à une variante préférée de l'invention, l'ordinateur ou l'automate fait périodiquement pivoter la benne de 180° autour de son axe vertical de manière à éviter qu'en raison de la dissymétrie existant entre les dents des deux godets il se produise des déviations dams l'excavation de la tranchée.

A l'occasion de cette rotation de 180°, l'ordinateur ou l'automate peut avantageusement faire basculer en direction de l'engin de levage les enrouleurs qui sont utilisés pour stocker les flexibles hydrauliques de la benne lorsque cette dernière est en position haute.

Selon un autre mode de réalisation perfectionné de l'invention, on place en différents endroits des capteurs aptes à fournir des informations à l'ordinateur ou à l'automate qui en tient compte pour le contrôle de la benne.

Ces capteurs peuvent être par exemple des accéléromètres ou des inclinomètres, qui permettent de tenir compte du ballant de la benne lors du pivotement de l'engin de levage. Les inclinomètres peuvent également être utilisés pour s'assurer de la verticalité des parois de la tranchée qui est en cours de réalisation.

Ces capteurs peuvent également mesurer le poids des déblais qui se trouvent dans la benne en déterminant ainsi l'inertie de cette dernière et l'amplitude des oscillations qu'elle subit en fonction des vitesses de rotation qui lui sont imposées.

Enfin, des capteurs peuvent être utilisés pour mesurer les efforts qui sont nécessaires à la fermeture de la benne, ce qui permet d'apprécier la nature du terrain que l'on rencontre au cours de l'excavation.

On voit que l'invention permet d'assurer un contrôle automatique des mouvements de la benne, ce qui présente l'avantage d'éviter tout risque d'incident ou d'accident de fonctionnement et qui permet d'accroître de manière sensible la rapidité d'exécution de la tranchée ainsi que la qualité de cette exécution.

La présente invention a également pour objet un procédé d'excavation utilisant l'appareil décrit ci-dessus, caractérisé par le fait que l'on définit une zone de sécurité dans laquelle la benne est commandée pour se déplacer parallèlement à une direction donnée et selon une ligne donnée; que l'on met en mémoire le déplacement de la benne pilotée manuellement dans cette zone de sécurité; et que lors des excavations ultérieures l'on reproduit automatiquement le mouvement ainsi enregistré de la benne dans la zone de sécurité, tandis que l'on pilote librement la benne en dehors de la zone de sécurité en particulier pour son déchargement.

Dans une variante, la benne est pivotée périodiquement de 180° autour de son axe vertical.

Dans le but de mieux faire comprendre l'invention on va en décrire maintenant à titre d'illustration et sans aucun caractère limitatif un mode de réalisation pris comme exemple représenté sur le dessin annexé.

Sur ce dessin :
- la figure 1 est une vue en élévation d'un mode de réalisation d'un appareil d'excavation selon l'invention, et
- la figure 2 est une vue schématique de dessus montrant diverses positions de la benne et du mât de l'engin de levage.

On a schématiquement représenté sur la figure 1 l'engin de levage 1 qui est monté sur des chenilles 2 pouvant pivoter autour d'un axe vertical 3 par rapport à ces dernières.

L'engin de levage supporte un mât 4 qui, à la manière conventionnelle, peut être abaissé ou remonté par pivotement autour d'un axe situé à sa partie inférieure.

L'extrémité supérieure du mât supporte la partie supérieure 5 de la pièce de guidage par l'intermédiaire d'un axe d'articulation 6.

Cette partie supérieure 5 est réunie par un joint tournant hydraulique 7 à axe vertical à la pièce de guidage proprement dite 8 à l'intérieur de laquelle s'engage la tige carrée de la benne 9. On voit également sur la figure 1 les enrouleurs 10 qui permettent de stocker les flexibles hydrauliques lors de la remontée de la benne.

On a enfin représenté sur la figure 1 l'axe vertical 11 de la benne et de sa pièce de guidage 8. Conformément à l'invention, la rotation du mât 4 de l'engin de levage 1 autour de l'axe 3 est synchronisée par un ordinateur ou un automate avec la rotation de la benne 9 et de la pièce de guidage 8 autour de l'axe vertical 11 de telle sorte que, malgré la rotation de l'engin de levage autour de l'axe 3, la benne 9 se déplace toujours parallèlement à elle-même. Cette synchronisation peut être réalisée à l'aide de différents moyens de mesure, par exemple électriques ou électroniques, émettant des impulsions proportionnelles à l'angle de rotation de l'engin de levage 1 autour de l'axe 3, l'ordinateur ou l'automate commandant le pivotement de la benne 9 autour de l'axe 11 pan l'intermédiaire d'un moteur hydraulique de manière à faire pivoter la benne proportionnellement au nombre d'impulsions reçu.

La figure 2 représente une vue schématique de dessus de l'appareil d'excavation représenté en élévation sur la figure 1.

C'est ainsi que l'on voit l'engin de levage 1 monté sur les chenilles 2 avec son mât 4 qui supporte la benne 9 comme précédemment indiqué.

On a également représenté la façade 12 d'un bâtiment le long duquel on désire réaliser une tranchée 13.

On a représenté à titre d'exemple en trait plein la position de la benne et de l'engin de levage qui la supporte dans la position où elle réalise l'excavation de la tranchée 13, les deux godets de la benne 9 étant disposés de part et d'autre du mât 4.

On a représenté en trait interrompu la position de l'engin de levage lors du début de son mouvement pour procéder au vidage des déblais dans le camion benne 14.

On voit sur la figure 2 qu'alors que le mât 4′ de l'engin de levage a commencé à pivoter vers la droite, la benne 9′ est restée parallèle à la tranchée 13, conformément à la caractéristique principale de l'invention.

On a représenté un traits mixtes une autre position du mât 4˝ de l'engin de levage et de la benne 9˝ qui reste parallèle à la tranchée 13.

Comme cela a été expliqué précédemment, conformément à l'invention, la synchronisation entre la rotation de l'engin de levage et la rotation de la benne ainsi que les mouvements d'élévation et d'abaissement du mât 4 se trouvent automatiquement assurés tant que le mât de l'engin de levage reste dans une zone dite de sécurité qui a été schématiquement délimitée sur le dessin par les traits 15 et 16.

A cet effet, dans un mode de réalisation particulier, l'opérateur enregistre tout d'abord dans la mémoire de l'ordinateur ou de l'automate un certain nombre de paramètres caractérisant des positions intermédiaires successives de la benne 9 et du mât 4 lors de leur déplacement de la tranchée 13 au camion benne 14.

A partir de ces positions enregistrées, l'ordinateur ou l'automate reconstitue le trajet continu de la benne 9 et du mât 4 en déterminant par interpolation les paramètres correspondant aux positions non enregistrées.

Conformément à l'invention, les mouvements d'abaissement ou d'élévation du mât 4 de l'engin de levage et la synchronisation entre le pivotement de l'engin de levage autour de l'axe 3 et le pivotement de la benne autour de l'axe 11 sont assurés par l'ordinateur ou l'automate tant que la benne se déplace dans la zone dite de sécurité oui dans le cas présent est comprise entre les lignes 15 et 16.

Dans cette zone, l'opérateur ne peut intervenir que sur la vitesse de ce mouvement et non sur sa trajectoire.

Par contre, en dehors de la zone de sécurité définie par les lignes 15 et 16, l'opérateur est totalement libre de déplacer la benne à sa guise, ce qui lui permet de déverser facilement les déblais dans le camion 14 arrêté dans une zone qui est dépourvue d'obstacles.

On remarque que dans les différentes positions du mât 4,4′ et 4˝ situés à l'intérieur de la zone de sécurité, la benne 9,9′ et 9˝ reste parallèle à la tranchée en pivotant autour de son axe 11,11′ et 11˝.

Par contre, en dehors de la zone de sécurité, la benne 9′˝ peut être placée dans une position quelconque par l'opérateur ainsi d'ailleurs que le mât 4′˝ de manière à permettre le vidage de la benne dans le camion 14.

Il est bien entendu que le mode de réalisation qui a été décrit ci-dessus ne présente aucun caractère limitatif et qu'il pourra recevoir toutes modifications désirables sans sortir pour cela du cadre de l'invention.

## Revendications

1. Appareil d'excavation dont la benne preneuse est suspendue à une tige carrée qui s'engage dans une pièce de guidage de forme correspondante supportée par un engin de levage par l'intermédiaire d'une articulation à axe vertical, un dispositif moteur permettant de faire pivoter la pièce de guidage autour dudit axe vertical, la rotation de la pièce de guidage de la benne autour de son axe vertical s'effectuant en synchronisme avec la rotation du mât de l'engin de levage autour de son axe vertical de manière à maintenir la benne dans une direction constante, caractérisé par le fait qu'un ordinateur ou un automate gère la synchronisation entre la rotation du mât (4) de l'engin de levage (1) et la rotation de la pièce de guidage (8), ainsi que les mouvements d'élévation ou d'abaissement du mât (4) de l'engin de levage (1), des moyens permettant à l'ordinateur de mettre en mémoire des informations concernant la position de la benne (9) afin de permettre à l'ordinateur ou à l'automate de reproduire les mouvements de la benne (9) à l'intérieur d'une zone dite de sécurité dans laquelle les mouvements de la benne (9) sont pilotés par l'ordinateur ou l'automate, alors qu'en dehors de la zone de sécurité l'opérateur est libre de déterminer les mouvements du mât (4) de l'engin de levage (1) et de la benne (9).

2. Appareil selon la revendication 1, caractérisé par le fait que lorsque l'opérateur fait pénétrer la benne (9) dans la zone de sécurité, l'ordinateur ou l'automate replace automatiquement la benne (9) dans la position dont il a mis les caractéristiques en mémoire.

3. Appareil selon l'une quelconque des revendications 1 et 2, caractérisé par le fait que l'ordinateur ou l'automate est relié à un moyen électronique qui compte des impulsions dont le nombre est proportionnel à la rotation du mât (4) de l'engin de levage (1).

4. Appareil selon l'une quelconque des revendications 1 à 3, caractérisé par le fait que la partie supérieure de la pièce de guidage (8) est réunie à l'engin de levage (8) par un joint tournant hydraulique à axe vertical qui assure l'alimentation de la benne (9) en fluide hydraulique.

5. Appareil selon l'une quelconque des revendications 1 à 4, caractérisé par le fait que l'ordinateur ou l'automate commande également les mouvements de montée ou de descente de la benne (9).

6. Appareil selon l'une quelconque des revendications 1 à 5, caractérisé par le fait que l'ordinateur ou l'automate fait périodiquement pivoter la benne (9) de 180° autour de son axe vertical.

7. Procédé d'excavation utilisant un appareil selon l'une quelconque des revendications 1 à 6, caractérisé par le fait que l'on définit une zone de sécurité dans laquelle la benne (9) est commandée pour se déplacer parallèlement à une direction donnée et selon une ligne donnée; que l'on enregistre le déplacement de la benne (9) pilotée manuellement dans cette zone de sécurité; et que l'on reproduit automatiquement le mouvement ainsi enregistré de la benne (9) dans la zone de sécurité; tandis que l'on pilote librement la benne (9) en dehors de la zone de sécurité, en particulier pour son déchargement.

8. Procédé selon la revendication 7, caractérisé par le fait que l'on pivote périodiquement la benne (9) de 180° autour de son axe vertical.
